# EUROPÄISCHE PATENTSCHRIFT

(11) **EP 1 582 744 B1**
(45) Veröffentlichungstag und Bekanntmachung des Hinweises auf die Patenterteilung: **15.07.2009**
(21) Anmeldenummer: 05005424.6
(22) Anmeldetag: 12.03.2005
(51) Int. Cl.: F04B 53/14, F04B 15/06, F04B 15/08

(54) **Kolbenpumpe und Zapfstation für Flüssiggas**
Piston pump and filling station for liquefied gas
Pompe à piston et poste distributeur pour gaz liquéfié

(30) Priorität: 02.04.2004 DE 102004017040
(43) Veröffentlichungstag der Anmeldung: 05.10.2005
(73) Patentinhaber: Bodewein, Hans-Walter, 41189 Mönchengladbach (DE)
(72) Erfinder: Bodewein, Hans-Walter, 41189 Mönchengladbach (DE)
(74) Vertreter: Kohlmann, Kai

(56) Entgegenhaltungen:
- EP-A- 0 730 092
- DE-A1- 4 107 846
- DE-A1- 4 320 902
- DE-A1- 4 420 795
- DE-A1- 4 429 097
- DE-A1- 19 830 078
- GB-A- 666 218
- "Bedienungsanleitung, Hanpumpe für Flüssiggas, Typ Krug, FAS-Nr. 23035" Januar 2002 (2002-01), FLÜSSIGGAS-ANLAGEN GMBH , PEINER-STR. 217, D-38229 SALZGITTER , XP002354240 * das ganze Dokument *

## Beschreibung

Die Erfindung betrifft eine Kolbenpumpe für Flüssiggas mit einem in einem Zylinder geführten Kolben, der über eine Kolbenstange mit einem Antrieb für die Kolbenpumpe verbunden ist, wobei der Kolben einen quer zu seiner Längsachse verlaufenden Durchgang aufweist, der mit mindestens einem Einlass der Kolbenpumpe zumindest am unteren Umkehrpunkt des Kolbens in Durchflussverbindung bringbar ist, sich von dem Durchgang mindestens ein im Kolbenboden mündender Kanal und mindestens ein in der Kolbenunterseite mündender Kanal erstreckt, jeder im Kolbenboden mündende Kanal von einem in Achsrichtung des Kolbens geführten, selbsttätigen Kolbenventil verschließbar ist und der ein selbsttätiges Druckventil aufweisende Auslaß der Kolbenpumpe an dem den Arbeitsraum des Zylinders stirnseitig begrenzenden Zylinderkopf angeordnet ist.

Derartige Kolbenpumpen werden insbesondere zur Betankung von mit Flüssiggas betriebenen Fahrzeugen, jedoch auch zur Befüllung von Flüssiggas-Flaschen benötigt.

Außerdem betrifft die Erfindung eine Flüssiggas-Zapfstation unter Verwendung einer erfindungsgemäßen Kolbenpumpe.

Eine gattungsgemäße Kolbenpumpe für Flüssiggas ist aus dem Stand der Technik bekannt und wird von der Flüssiggas-Anlagen GmbH, D 38229 Salzgitter für den Betrieb von Autogas-Zapfsäulen und Tankstellen hergestellt und vertrieben. Bei dieser besonderen Bauform einer Kolbenpumpe wird während des Füllhubs des Arbeitsraums der quer zur Längsachse des Kolbens verlaufende Durchgang mit dem im Zylindermantel im Bereich des unteren Umkehrpunkts des Kolbens angeordneten Einlasskanal in Übereinstimmung gebracht, um den Füllhub bis zum unteren Umkehrpunkt des Kolbens auszunutzen. Während des Füllhubs fließt das über den Einlasskanal einströmende Flüssiggas zunächst über die in der Kolbenunterseite mündenden Kanäle, den querverlaufenden Durchgang sowie die im Kolbenboden mündenden Kanäle bei geöffnetem Kolbenventil in den Arbeitsraum. Sobald der untere Rand des Kolbens die Unterkante des Einlasses passiert hat, kann keine weitere Füllung des Arbeitsraums mit Flüssiggas auf diesem Weg durch den Kolben mehr erfolgen. Durch die weitere Bewegung des Kolbens in Richtung des Umkehrpunktes wird jedoch der querverlaufende Durchgang in Übereinstimmung mit dem Einlasskanal gebracht, so dass weiteres Flüssiggas über den Durchgang sowie die im Kolbenboden mündenden Kanäle in den Arbeitsraum gelangt. Um den querverlaufenden Durchgang durch den Kolben mit dem im Durchmesser etwas kleineren Einlass in Übereinstimmung zu bringen, muss durch konstruktive Maßnahmen an der Kolbenpumpe sicher gestellt werden, dass sich der Kolben in dem Zylinder nicht um seine Längsachse drehen kann. Dies wird bei der bekannten Kolbenpumpe dadurch erreicht, dass die drehfest mit dem Kolben verbundene Kolbenstange über einen Gabelkopf einen Handhebel umgreift und dadurch an einer Drehung gehindert wird. Der Handhebel wiederum ist gelenkig über ein Gestänge mit einer Gestängebefestigung verbunden, so dass der Kolben über den Handhebel oszillierend, jedoch gegen Verdrehung gesichert in dem Zylinder hin- und herbewegt werden kann. Die bekannte Flüssiggas-Pumpe erfordert einen stabilen Tragrahmen, um die Kräfte und Momente des von dem Gestänge geführten Handhebels auf die Kolbenstange der Kolbenpumpe übertragen zu können.

Ferner ist aus der DE-A-198 30 078 eine Kolbenpumpe für hydraulische Fahrzeugbremsanlagen bekannt. Der Pumpeneinlass erfolgt durch eine Einlassbohrung, die radial in eine Pumpenbohrung mündet. Durch die Einlassbohrung einströmende Bremsflüssigkeit gelangt durch kreuzweise im Kolben angebrachte Querbohrungen in ein axial im Kolben angebrachtes Sackloch, dessen Mündung den Ventilsitz des Einlassventilss bildet. Um sicherzustellen, dass die Querbohrungen in jeder Hubstellung des Kolbens mit der Einlassbohrung kommunizieren, ist im Kolben eine umlaufende Nut angebracht, von deren Grund die Querbohrungen ausgehen. Die Nut ist so breit, dass die Einlassbohrung in jeder Hubstellung des Kolbens in die Nut mündet.

Die DE-A-43 20 902 beschreibt einen druckmitteldurchströmten Kolben einer Hubkolbenpumpe für Bremsanlagen, deren Kolben eine Nut mit rechteckigem Querschnitt und ein Kolbenventil in Form eines Kegelventils aufweist, das in Schließrichtung federbelastet ist. Eine Längsbohrung in dem Kolben steht am Bohrungsgrund durch eine in der Nut mündende Querbohrung mit der Druckmittelzuführung in Verbindung.

Aus der GB-A-666 218 ist eine Abwasserpumpe bekannt, die von einem Antrieb und einer doppelt wirkenden Kolbenpumpe gebildet wird, wobei Antrieb und Kolbenpumpe auf einem massiven Sockel angeordnet sind. Die Kolbenstange des Antriebs ist mit der Kolbenstange der Kolbenpumpe verbunden, so dass der Kolben des Antriebs und der Kolbenpumpe im Gleichklang arbeiten, wobei die Wirkrichtung der Kolbenstange des Antriebs und der Kolbenpumpe übereinstimmt.

Ausgehend von diesem Stand der Technik liegt der Erfindung die Aufgabe zugrunde, eine gattungsgemäße Flüssiggaskolbenpumpe dahingehend zu verbessern, dass auf eine die Rotation des Kolbens um die Längsachse verhindernde Führung verzichtet werden kann und dass Kolbenpumpe und Antrieb ohne gesonderten Tragrahmen miteinander verbunden werden können. Außerdem soll eine Flüssiggas-Zapfstation unter Verwendung einer erfindungsgemäßen Kolbenpumpe. vorgeschlagen werden.

Diese Aufgabe wird bei einer Kolbenpumpe der eingangs erwähnten Art erfindungsgemäß durch die Merkmale des Anspruchs 1 gelöst.

Indem der sich quer durch den Kolben erstreckende Durchgang in einer umlaufenden Nut in dessen Mantelfläche mündet, ist eine etwaige Verdrehung des Durchgangs gegenüber dem in der Mantelfläche angeordneten Einlass nicht mehr problematisch, da das einströmende Flüssiggas über den durch die Innenwand des Zylinders sowie die Nut gebildeten Ringraum, den sich anschließenden Durchgang sowie jeden im Kolbenboden mündenden Kanal in den Arbeitsraum einströmen kann, sofern die Nut mit dem Einlasskanal zumindest teilweise in Übereinstimmung gebracht worden ist.

Bei im übrigen gleichen Abmessungen des Zylinders und Kolbens ergibt sich aufgrund der Nut darüber hinaus ein geringer Volumenzuwachs während des Befüllvorgangs, so dass ein erhöhter Füllgrad erreicht wird.

Weil die Wirkrichtung des Antriebs der Kolbenpumpe mit der Wirkrichtung der Kolbenstange der Kolbenpumpe übereinstimmt, ist eine momentenfreie Übertragung der Antriebskräfte möglich, so dass kein gesonderter Rahmen zur Aufnahme der Kolbenpumpe sowie des Antriebs erforderlich ist. Wegen der hohen Kräfte für die Verdichtung von Flüssiggas von etwa 5 - 6 Bar auf 25 bar kommt als Antrieb ein Druckmittelzylinder, insbesondere Pneumatikzylinder mit oszillierender Kolbenstange in Betracht, wobei die Kolbenstange fluchtend mit der Kolbenstange der Kolbenpumpe verbunden ist, so dass deren Längsachsen übereinstimmen. Sofern bei einer derartigen Übereinstimmung der Wirkrichtungen der Kolbenstangen Antrieb und Kolbenpumpe starr miteinander verbunden sind, ergibt sich eine Einheit aus Antrieb und Kolbenpumpe, die an jeder Fläche befestigt werden kann, die eine ausreichende Tragfähigkeit für das Gewicht der Einheit aufweist. Ein stabiler Tragrahmen ist nicht erforderlich, da von dieser Einheit keinerlei Momente auf die Fläche, an der sie befestigt ist, ausgeübt werden. Die starre Verbindung zwischen Antrieb und Kolbenpumpe erfolgt über ein die Kolbenstangen konzentrisch umgebendes Hüllrohr, das insbesondere an dem stirnseitigen, den Durchtritt für die Kolbenstange aufweisenden Endstück der Kolbenpumpe sowie an dem stirnseitigen Flansch des Druckmittelzylinders angeschraubt ist.

Die erfindungsgemäße Kolbenpumpe kommt in Flüssiggas-Zapfstationen, beispielsweise für die Betankung von mit Flüssiggas betriebenen Fahrzeugen zum Einsatz. Derartige Zapfstationen umfassen einen Druckbehälter für die Aufnahme von Flüssiggas, an dessen Mantelfläche die erfindungsgemäße Kolbenpumpe angeordnet ist, wobei deren Einlass mit dem Anschluss des Druckbehälters und deren Auslaß mit einem eine Zapfvorrichtung für Flüssiggas aufweisenden Schlauch verbunden ist.

Die Einheit aus Antrieb und Kolbenpumpe kann unproblematisch mittels einfacher Konsolen an der Mantelfläche des Flüssiggas-Behälters angeschweißt werden. Die üblicherweise bei Flüssiggas-Zapfstationen erforderliche Rahmenkonstruktion zur Aufnahme der Kolbenpumpe und deren Antrieb ist nicht erforderlich, wodurch sich erhebliche Preisvorteile bei der Herstellung der Flüssiggas-Zapfstation ergeben. Eine unzulässige Belastung des Druckbehälters ist nicht zu befürchten, da von der Einheit keinerlei Momente auf die Mantelfläche ausgeübt werden, sondern lediglich das Gewicht der Einheit getragen werden muss.

Um einen sicheren Stand des im Querschnitt kreiszylindrischen Druckbehälters der Zapfstation zu gewährleisten, weist dieser im Bereich der unteren Mantelfläche angeschweißte Standfüße auf. An der Stirnseite der Zapfstation kann in üblicherweise eine Halterung für den Zapfschlauch und die Zapfpistole angebracht sein.

Aus fertigungstechnischen Gründen weist die umlaufende Nut der Kolbenpumpe vorzugsweise einen rechteckigen Querschnitt auf. Die Tiefe der Nut ist im Verhältnis zur Breite gering. Die Breite der Nut entspricht vorzugsweise zumindest der größten Erstreckung des Einlass in Achsrichtung des Zylinders.

Um eine optimale Verdichtung und einen hohen Füllgrad zu ermöglichen, ist der Ventilsitz des als Teller- oder Kegelventil ausgeführten Kolbenventils zweckmäßigerweise in den Kolbenboden eingelassen und jeder im Kolbenboden mündende Kanal ringförmig um die Führung des Ventilschafts des Teller- oder Kegelventils angeordnet.

Zur Verbesserung des Füllgrades können beispielsweise fünf in dem Kolbenboden mündende Kanäle ringförmig um die Ventilschaftführung angeordnet sein. Um instabile Zustände des Kolbenventils zu vermeiden, ist dieses vorzugsweise in Schließrichtung federbelastet. Dies kann beispielsweise durch eine in dem querverlaufenden Durchgang durch den Kolben über den Ventilschaft geführte Spiralfeder erfolgen, die sich an einem im Bereich des Schaftendes angeordneten Widerlager abstützt. Das Widerlager kann beispielsweise von einer durch einen Splint gesicherten Stützscheibe gebildet werden, auf der die unterste Windung der Spiralfeder aufsetzt.

Nachfolgend wird die erfindungsgemäße Kolbenpumpe sowie eine damit ausgerüstete Flüssiggas-Zapfstation anhand der Figuren näher erläutert. Es zeigen
- **Figur 1**: eine geschnittene Seitenansicht einer erfindungsgemäßen Kolbenpumpe mit Pneumatikantrieb nach Abschluss des Arbeitshubs,
- **Figur 2**: eine geschnittene Seitenansicht einer erfindungsgemäßen Kolbenpumpe mit Pneumatikantrieb nach Abschluss des Füllhubs,
- **Figur 3**: eine Seitenansicht des Kolbens einer erfindungsgemäßen Kolbenpumpe teilweise geschnitten,
- **Figur 4**: einen Schnitt längs der Linie B-B nach Figur 3,
- **Figur 5**: einen Schnitt längs der Linie A-A nach Figur 3 sowie
- **Figur 6**: eine schematische perspektivische Ansicht einer erfindungsgemäßen Flüssiggas-Zapfstation.

Figur 1 zeigt eine insgesamt mit 1 bezeichnete Kolbenpumpe für Flüssiggas, die mit einem Pneumatikzylinder 2 als Antrieb verbunden ist.

Die Kolbenpumpe 1 besteht im wesentlichen aus einem in einem Zylinder 3 geführten Kolben 4, der in dem Zylinder zwischen dem oberen Umkehrpunkt 5 und dem unteren Umkehrpunkt 6 hin- und her bewegbar ist. In die Kolbenunterseite 7 ist eine Gewindebohrung 8 zur Aufnahme des Gewindezapfens 9 einer Kolbenstange 11 eingebracht. Die Kolbenstange 11 wird durch eine Öffnung 12 in dem stirnseitigen Endstück 14 des Zylinders 3 herausgeführt. Die Abdichtung der Kolbenstange gegen das Endstück erfolgt über eine Stopfbuchse 13. Auf der gegenüberliegenden Stirnseite ist der Zylinder 3 durch den Zylinderkopf 15 begrenzt. Im Zylinderkopf 15 ist ein Auslaß 16 für das verdichtete Flüssiggas angeordnet, dem ein nicht dargestelltes Druckventil, beispielsweise ein Rückschlagventil zugeordnet ist. Der Einlasskanal 17 der Kolbenpumpe befindet sich im Bereich des unteren Umkehrpunktes 6 im Zylindermantel, jedoch im Abstand zu der Innenfläche des Endstücks 14.

Der Aufbau des insgesamt mit 4 bezeichneten Kolbens wird durch die Detaildarstellungen der Figuren 3 - 5 in Verbindung mit den Figuren 1 und 2 verdeutlicht. Der Kolben 4 weist einen quer zu seiner Längsachse 18 verlaufenden, kreiszylindrischen Durchgang 19 auf, dessen Längsachse die Längsachse 18 des Kolbens4 kreuzt. Der Durchgang 19 mündet in einer umlaufenden Nut 21, die auf Höhe des Durchgangs 19 in die Mantelfläche 22 des Kolbens 4 eingebracht ist. Die Breite der im Querschnitt rechteckigen, umlaufenden Nut entspricht dem Durchmesser des Durchgangs 19. Die Tiefe der Nut beträgt etwa 5 - 8 mm. Von dem Durchgang 19 erstrecken sich parallel zur Achsrichtung 18 zwei in der Kolbenunterseite 7 mündende Kanäle 23 (vgl. Figuren 1,2). Des Weiteren erstrecken sich von dem Durchgang 19 insgesamt fünf im Kolbenboden 24 mündende Kanäle 26, die ringförmig um eine Ventilführung 25 angeordnet sind. Die Ventilführung 25 erstreckt sich ebenfalls bis in den Durchgang 19 hinein.

In den Kolbenboden 24 ist ein Ventilsitz 27 eingelassen für ein in Figur 3 der Übersichtlichkeit halber nicht dargestelltes Kegelventil 28 (vgl. Figuren 1, 2). Der Ventilschaft des Kegelventils 28 erstreckt sich durch die Ventilführung 25 bis in den Durchgang 19 (vgl. Figuren 1, 2) hinein. Am hinteren Ende des Ventilschafts ist eine Öffnung 29 zur Aufnahme eines nicht dargestellten Splints vorgesehen. Der Splint sichert eine ebenfalls nicht dargestellte Befestigungsscheibe, die wiederum als Wiederlager für eine den Ventilschaft umgebene Spiralfeder dient, die sich an dem gegenüberliegenden Ende an der Innenwand des Durchgangs 19 abstützt. Diese nicht dargestellte Feder dient als Rückholfeder für das Kegelventil 28 in die in Figur 1 dargestellte Ventilposition. Ferner weist der Kolben 4 zwei Kolbenringe 31 auf. Schließlich ist dem Auslaß 16 ein nicht dargestelltes Rückschlagventil zugeordnet, das als Druckventil der Kolbenpumpe in an sich bekannter Weise arbeitet.

Der Pneumatikzylinder 2 zum Antrieb der Kolbenpumpe 1 ist nicht in voller Länge dargestellt. Es handelt sich um einen handelsüblichen, mit einer nicht dargestellten Umsteuerung verbundenen Pneumatikzylinder, der eine oszillierende Bewegung seiner Kolbenstange 32 bewirkt, wobei der Zylinderhub dem Hub der Kolbenpumpe 1 entspricht. Die Kolbenstange 32 des Pneumatikzylinders 2 ist mit der Kolbenstange 11 der Kolbenpumpe 1 verbunden. Hierzu weist die im Durchmesser größere Kolbenstange 32 an ihrem freien Ende ein Sackloch 33 zur Aufnahme des freien Endes der Kolbenstange 11 auf. Über miteinander fluchtende Bohrungen 34, 35 in den Kolbenstangenenden 11, 32 wird eine Schraubverbindung zwischen den Stangen hergestellt. Andere Verbindungen zwischen den Kolbenstangen, beispielsweise über ein gesondertes Kupplungsstück kommen selbstverständlich ebenfalls in Betracht.

Wie deutlich aus Figuren 1, 2 erkennbar, stimmen die Längsachsen 36, 37 der Kolbenstangen 32, 11 von Kolbenpumpe 1 und Pneumatikzylinder 2 überein. Ein die Kolbenstangen 32, 11 konzentrisch umgebenes Hüllrohr 38 ist einerseits an dem Endstück 14 der Kolbenpumpe und andererseits der vorderen Flanschplatte 39 des Pneumatikzylinders 2 verschraubt. Hierdurch wird eine starre Verbindung zwischen dem Pneumatikzylinder 2 und der Kolbenpumpe 1 hergestellt, die keinerlei Abstützung an einem Rahmen oder dergleichen zum Betrieb der Kolbenpumpe 1 erfordert.

Nachfolgend wird die Betriebsweise der erfindungsgemäßen Pumpe erläutert:
Während des Füllhubs bewegt sich der Kolben 4 vom oberen Umkehrpunkt 5 in Richtung des unteren Umkehrpunktes 6 in dem Zylinder 3. Dabei gelangt über den Einlasskanal 17 Flüssiggas zunächst über die beiden nebeneinander angeordneten Kanäle 23, den Durchgang 19 sowie die Kanäle 26 in den Arbeitsraum 41 oberhalb des Kolbenbodens 24. Während dieses Füllhubs ist das Kegelventil 28 geöffnet, wie dies in Figur 2 angedeutet ist.

Während des Füllhubs passiert die Unterkante 42 des Kolbens 4 vor Erreichen des unteren Umkehrpunktes 6 den unteren Rand des Einlasskanals 17, so dass kein weiteres Flüssiggas mehr über die Kanäle 23 in den Arbeitsraum 41 gelangen kann. Zu diesem Zeitpunkt gelangt jedoch die Nut 21 in den Wirkungsbereich des Einlasskanals 17, so dass das Flüssiggas über den durch die Nut 21 sowie die Innenwände des Zylinders 3 begrenzenden Ringraum in den Durchgang 19 strömt. Von dort gelangt das Flüssiggas über die Kanäle 26 bei weiterhin geöffnetem Kegelventil 28 in den Arbeitsraum 41. Nach Erreichen des unteren Umkehrpunktes 6 beginnt der Arbeitshub, bei dem sich der Kolben 4 aus der in Figur 2 dargestellten Position in die in Figur 1 dargestellte Endlage bewegt. Während des Arbeitshubs wird das Kegelventil entgegen der Kraft der Spiralfeder in den Ventilsitz 27 gedrückt, so dass die Kanäle 26 geschlossen sind. Das in dem Arbeitsraum 41 befindliche Flüssiggas wird über den Auslaß 16 und das nicht dargestellte Rückschlagventil beispielsweise in einen Schlauch mit einer Zapfvorrichtung gepumpt, die beispielsweise Bestandteil einer in Figur 6 dargestellten Flüssiggas-Zapfstation sein kann.

Eine derartige Flüssiggas-Zapfstation besteht im wesentlichen aus einem Druckbehälter 43 für die Aufnahme von Flüssiggas, an dessen Mantelfläche zwei im wesentlichen dreiecksförmige Konsolen 44 angeschweißt sind. Die in Figuren 1, 2 dargestellte Einheit aus Kolbenpumpe 1 und Pneumatikzylinder 2 ist in einem Gehäuse 45 untergebracht, das an den waagerechten Abschnitten 46 der Konsolen 44 angeschraubt ist. Der Auslaß 16 der Kolbenpumpe 1 steht über ein Anschlussstück 47 mit einem Schlauch 48 in Verbindung, an dessen Ende sich eine nicht dargestellte Zapfvorrichtung zum Betanken von Flüssiggas-Fahrzeugen befindet.

Bodenseitig ruht der Druckbehälter 43 auf vier angeschweißten Stützfüßen 49. Ein Tragrahmen für den Druckbehälter43 sowie zur Aufnahme der Einheit aus Pneumatikzylinder 2 und Kolbenpumpe 1, wie bei bekannten Flüssiggas-Zapfstationen ist erfindungsgemäß nicht mehr erforderlich.

### Bezugszeichenliste

| **Nr.** | **Bezeichnung** | **Nr.** | **Bezeichnung** |
|---|---|---|---|
| 1. | Kolbenpumpe | 29. | Öffnung |
| 2. | Pneumatikzylinder | 30. | - |
| 3. | Zylinder | 31. | Kolbenringe |
| 4. | Kolben | 32. | Kolbenstange |
| 5. | oberer Umkehrpunkt | 33. | Sackloch |
| 6. | unterer Umkehrpunkt | 34. | Bohrung |
| 7. | Kolbenunterseite | 35. | Bohrung |
| 8. | Gewindebohrung | 36. | Längsachse |
| 9. | Gewindezapfen | 37. | Längsachse |
| 10. | - | 38. | Hüllrohr |
| 11. | Kolbenstange | 39. | Flanschplatte |
| 12a,12b | Öffnung | 40. | - |
| 13a,13b | Stopfbuchse | 41. | Arbeitsraum |
| 14. | Endstück | 42. | Unterkante |
| 15. | Zylinderkopf | 43. | Druckbehälter |
| 16. | Auslaß | 44. | Konsolen |
| 17. | Einlasskanal | 45. | Gehäuse |
| 18. | Längsachse | 46. | Abschnitt |
| 19. | Durchgang | 47. | Anschlussstück |
| 20. | - | 48. | Schlauch |
| 21. | Nut | 49. | Stützfuß |
| 22. | Mantelfläche | 50. | |
| 23. | Kanal | 51. | |
| 24. | Kolbenboden | 52. | |
| 25. | Ventilführung | 53. | |
| 26. | Kanal | 54. | |
| 27. | Ventilsitz | 55. | |
| 28. | Kegelventil | 56. | |

## Patentansprüche

1. Kolbenpumpe (1) für Flüssiggas, mit einem in einem Zylinder (3) geführten Kolben (4), der über eine Kolbenstange (11) mit einem Antrieb (2) für die Kolbenpumpe (1) verbunden ist, wobei der Kolben (4) einen quer zu seiner Längsachse verlaufenden Durchgang (19) aufweist, der mit mindestens einem Einlass (17) der Kolbenpumpe zumindest am unteren Umkehrpunkt des Kolbens in Durchflussverbindung bringbar ist, sich von dem Durchgang (19) mindestens ein im Kolbenboden (24) mündender Kanal (26) und mindestens ein in der Kolbenunterseite (7) mündender Kanal (23) erstreckt, jeder im Kolbenboden (24) mündende Kanal (26) von einem in Achsrichtung des Kolbens (4) geführten, selbsttätigen Kolbenventil (28) verschließbar ist und der ein selbsttätiges Druckventil aufweisende Auslaß (16) der Kolbenpumpe (1) an dem den Arbeitsraum (41) des Zylinders (3) stirnseitig begrenzenden Zylinderkopf (15) angeordnet ist, **dadurch gekennzeichnet,**
- **dass** der Kolben (4) eine umlaufende Nut (21) in seiner Mantelfläche (22) aufweist, der Durchgang (19) durch den Kolben (4) in der Nut (21) mündet und die Nut (21) mit dem Einlass(17) zumindest teilweise in Übereinstimmung bringbar ist.
- **dass** die Wirkrichtung (36) des Antriebs (2) der Kolbenpumpe (1) mit der Wirkrichtung (37) der Kolbenstange (11) der Kolbenpumpe übereinstimmt, wobei der Antrieb als Druckmittelzylinder (2) mit oszillierender Kolbenstange (32) ausgeführt ist, die fluchtend mit der Kolbenstange (11) der Kolbenpumpe (1) verbunden ist, so dass die Längsachsen (36,37) der Kolbenstangen (11,32) von Kolbenpumpe und Antrieb übereinstimmen und
- **dass** der Antrieb (2) und die Kolbenpumpe (1) starr miteinander verbunden sind, wobei die Verbindung über ein die Kolbenstangen (11,32) konzentrisch umgebendes Hüllrohr (38) erfolgt.

2. Kolbenpumpe nach Anspruch 1, **dadurch gekennzeichnet, dass** die Nut (21) einen rechteckigen Querschnitt aufweist.

3. Kolbenpumpe nach Anspruch 1 oder 2, **dadurch gekennzeichnet, dass** der Ventilsitz (27) des als Teller- oder Kegelventil ausgeführten Kolbenventils (28) in den Kolbenboden (24) eingelassen ist und die im Kolbenboden mündenden Kanäle (26) ringförmig um die Führung (25) des Ventilschafts des Teller- oder Kegelventils angeordnet sind.

4. Kolbenpumpe nach einem der Ansprüche 1 bis 3, **dadurch gekennzeichnet, dass** das Kolbenventil (28) in Schließrichtung federbelastet ist.

5. Flüssiggas-Zapfstation umfassend einen Druckbehälter (43) für die Aufnahme von Flüssiggas, an dessen Mantelfläche eine Kolbenpumpe (1) nach einem der Ansprüche 1 bis 4 angeordnet ist, deren Einlass (17) mit dem Anschluss des Druckbehälters (43) und deren Auslaß (16) mit einem eine Zapfvorrichtung für Flüssiggas aufweisenden Schlauch (48) verbunden ist.

6. Flüssiggas-Zapfstation nach Anspruch 5, **dadurch gekennzeichnet, dass** an der Mantelfläche des Druckbehälters (43) angeschweißte Konsolen (44) eine Einheit aus Antrieb (2) und Kolbenpumpe (1) aufnehmen.

## Claims

1. A piston pump (1) for liquid gas comprising a piston (4) guided in a cylinder (3) which is connected via a piston rod (11) to a drive (2) for the piston pump (1), wherein the piston (4) has a passage (19) running transversely to its longitudinal axis which can be brought into flow communication with at least one inlet (17) of the piston pump at least at the lower reversal point of the piston, at least one channel (26) opening in the piston crown and at least one channel (23) opening in the piston underside (7) extends from the passage (19), each channel (26) opening in the piston crown (24) can be closed by an independent piston valve (28) guided in the axial direction of the piston (4) and the outlet (16) of the piston pump (1) having an independent pressure valve is disposed on the cylinder head (15) which defines the working space (41) of the cylinder (3) at the front, **characterised in**
- **that** the piston (4) has a peripheral groove (21) in its lateral surface (22), the passage (19) through the piston (4) opens in the groove (21) and the groove (21) can be brought at least partially into correspondence with the inlet (17),
- **that** the direction of action (36) of the drive (2) of the piston pump (1) coincides with the direction of action (37) of the piston rod (11) of the piston pump, wherein the drive is designed as a pressure-medium cylinder (2) having a reciprocating piston rod (32), which is connected in alignment to the piston rod (11) of the piston pump (1) so that the longitudinal axes (36, 37) of the piston rods (11, 32) of piston pump and drive coincide and
- **that** the drive (2) and the piston pump (1) are rigidly connected to one another, wherein the connection is made by means of a cladding tube (38) concentrically surrounding the piston rods (11, 32).

2. The piston pump according to claim 1, **characterised in that** the groove (21) has a rectangular cross-section.

3. The piston pump according to claim 1 or 2, **characterised in that** the valve seat (27) of the piston valve (28) designed as a disc valve or conical valve is let into the piston crown (24) and the channels (26) opening in the piston crown are disposed annularly around the guide (25) of the valve stem of the disc or conical valve.

4. The piston pump according to any one of claims 1 to 3, **characterised in that** the piston valve (28) is springloaded in the direction of closure.

5. A liquid gas filling station comprising a pressure vessel (43) for holding the liquid gas, having a piston pump (1) according to any one of claims 1 to 4 disposed on its lateral surface, the inlet (17) of said pump being connected to the connection of the pressure vessel (43) and the outlet (16) of said pump being connected to a hose (48) having a filling device for liquid gas.

6. The liquid gas filling station according to claim 5, **characterised in that** brackets (44) welded onto the lateral surface of the pressure vessel (43) hold a unit comprising drive (2) and piston pump (1).

## Revendications

1. Pompe à piston (1) pour gaz liquide avec un piston (4), guidé dans un cylindre (3), qui est relié par l'intermédiaire d'une tige de piston (11) à un actionnement (2) de la pompe à piston (1), le piston (4) étant muni d'un passage (19) s'étendant perpendiculairement à son axe longitudinal et pouvant être mis en relation d'écoulement, au moins au point mort bas du piston, avec au moins une entrée (17) de la pompe à piston, au moins un canal (26) débouchant dans le dessus (24) du piston et au moins un canal (23) débouchant dans la face inférieure (7) du piston s'étendant depuis le passage (19), chaque canal (26) débouchant dans le dessus du piston (24) pouvant être fermé par une soupape de piston (28) automatique guidée dans la direction de l'axe du piston (4), et la sortie (16) de la pompe à piston (1), munie d'une soupape de refoulement automatique, étant disposée sur la culasse (15) qui délimite sur la face avant l'espace de travail (41) du cylindre (3), **caractérisée en ce que**
- le piston (4) est muni d'une gorge périphérique (21) à la surface (22) du corps du piston, le passage (19) traversant le piston (4) débouche dans la gorge (21) et la gorge (21) peut être mise en correspondance, au moins partiellement, avec l'entrée (17),
- la direction d'action (36) de l'actionnement (2) de la pompe à piston (1) correspond à la direction d'action (37) de la tige de piston (11) de la pompe à piston, l'actionnement étant réalisé sous la forme d'un vérin sous pression (2) muni d'une tige de piston oscillante (32) reliée de manière alignée à la tige de piston (11) de la pompe à piston (1) de sorte que les axes longitudinaux (36, 37) des tiges de piston (11, 32) de la pompe à piston et de l'actionnement correspondent, et
- l'actionnement (2) et la pompe à piston (1) sont reliés de manière rigide, la liaison étant réalisée par une gaine (38) entourant les tiges de piston (11, 32) de manière concentrique.

2. Pompe à piston selon la revendication 1, **caractérisée en ce que** la gorge (21) a une section rectangulaire.

3. Pompe à piston selon la revendication 1 ou 2, **caractérisée en ce que** le siège de soupape (27) de la soupape de piston (28), réalisée sous la forme d'une soupape à siège plan ou à siège oblique, est encastré dans le dessus (24) du piston, les canaux (26) débouchant dans le dessus du piston étant disposés en cercle autour du guidage (25) de la soupape à siège plan ou à siège oblique.

4. Pompe à piston selon l'une des revendications 1 à 3, **caractérisée en ce que** la soupape de piston (28) est sollicitée par un ressort dans la direction de la fermeture.

5. Station de distribution de gaz liquide comprenant un conteneur sous pression (43) recevant du gaz liquide, sur la surface extérieure duquel est disposée une pompe à piston (1) selon l'une des revendications 1 à 4 dont l'entrée (17) est reliée au raccord du conteneur sous pression (43) et dont la sortie (16) est reliée à un tuyau souple (48) équipé d'un dispositif de distribution de gaz liquide.

6. Station de distribution de gaz liquide selon la revendication 5, **caractérisée en ce que** des consoles (44) soudées sur la surface extérieure du conteneur sous pression (43) reçoivent une unité composée d'un actionnement (2) et d'une pompe à piston (1).
